# EUROPÄISCHE PATENTSCHRIFT

(11) **EP 0 507 197 B1**
(45) Veröffentlichungstag und Bekanntmachung des Hinweises auf die Patenterteilung: **03.07.1996**
(21) Anmeldenummer: 92105076.1
(22) Anmeldetag: 25.03.1992
(51) Int. Cl.: B26D 7/06

(54) **Aufschnittschneidemaschine**
Slicing machine
Machine à découper en tranches

(30) Priorität: 30.03.1991 DE 4110526
(43) Veröffentlichungstag der Anmeldung: 07.10.1992
(73) Patentinhaber: Bizerba GmbH & Co. KG, D-72336 Balingen (DE)
(72) Erfinder: Koch, Klaus, W-7465 Geislingen (DE); Fuchs, Michael, Dipl.-Ing. (FH), W-7300 Esslingen (DE); Fecker, Viktor, W-7450 Hechingen (DE)
(74) Vertreter: Hoeger, Stellrecht & Partner

(56) Entgegenhaltungen:
- DE-A- 3 304 610
- FR-A- 2 073 610
- GB-A- 11 461
- US-A- 2 096 212

## Beschreibung

Die Erfindung betrifft eine Aufschnittschneidemaschine nach dem Oberbegriff des Patentanspruchs 1.

Eine solche Maschine ist aus US-2 096 212 bekannt. Die DE-33 04 610 A1 zeigt eine Aufschnittschneidemaschine ohne zweite Stelleinrichtung zur Einstellung des Schneidgutzustellweges auf dem Schneidgutschlitten, wobei jedoch eine erste Stelleinrichtung zur Einstellung der Anschlagplatte eine spiralförmige Kurvenbahn aufweist.

Aufgabe der Erfindung ist es, die Kurvenbahnen der Stelleinrichtungen so auszubilden, daß Drehungen des Drehknopfes in bestimmten Winkelbereichen jeweils unterschiedliche Verstellbewegungen der Anschlagplatte bzw. der Schneidgutzustellung auf dem Schneidgutschlitten auslösen.

Die Aufgabe wird bei einer gattungsgemäßen Aufschnittschneidemaschine durch die im Kennzeichnungsteil des Patentanspruchs 1 stehenden Merkmale gelöst.

Weitere Merkmale der Erfindung sind Gegenstand der Unteransprüche 2 bis 9.

Die nachstehende Beschreibung bevorzugter Ausführungsformen der Erfindung dient im Zusammenhang mit beiliegender Zeichnung der weiteren Erläuterung. Es zeigen:
- Figur 1: eine schaubildliche Darstellung einer Aufschnittschneidemaschine;
- Figur 2: eine schematische Draufsicht eines Schneidgutschlittens der Aufschnittschneidemaschine in Figur 1;
- Figur 3: eine Teilseitenansicht des Schneidgutschlittens aus Figur 2;
- Figur 3a: einen vergrößerten Ausschnitt aus Figur 3;
- Figur 4: eine Teilschnittansicht eines Maschinengehäuses mit einer Stelleinrichtung;
- Figur 5: eine Seitenansicht der Stelleinrichtung aus Figur 4 und
- Figur 6: eine Draufsicht der Stelleinrichtung aus Figur 4 und 5.

Die in Figur 1 schematisch dargestellte Aufschnittschneidemaschine 1 mit Wahlmöglichkeit für Hand- oder Automatikbetrieb besteht im wesentlichen aus folgenden Baugruppen oder Bauteilen:
einem Maschinengehäuse 2,
einem Antriebsgehäuse 3,
einem Drehknopf 4,
einem Schneidgutschlitten 5,
einem Schneidguthalter 6 mit Schneidguteinspannvorrichtung und Schneidgutzustelleinrichtung;
einem Zustellhebel 7,
einem rotierend angetriebenen Kreismesser 8,
einer Anschlag- oder Schutzplatte 9 und
einer Skala 10 für den Drehknopf 4.

Bei Handbetrieb wird der Schneidgutschlitten 5 samt (in Figur 1 nicht dargestelltem) Schneidgut von Hand hin- und hergeschoben und das Schneidgut auf dem Schlitten 5 dem Kreismesser 8 und der Anschlagplatte 9 zugeführt. Bei Automatikbetrieb wird der Schneidgutschlitten 5 motorisch angetrieben, und das Schneidgut wird automatisch in Schritten, die der eingestellten Schnittstärke entsprechen, zur Anschlagplatte 9 hingeschoben.

Der Schneidgutschlitten 5 ist mit dem Maschinengehäuse 2 über eine nicht dargestellte Längsführung mit Endanschlägen verbunden und wird von Hand oder motorisch in Richtung der Pfeile 11 und 12 (Figur 2) hin- und herbewegt. Ein Schneidgut 13 wird dabei im Bereich des vorderen Anschlages des Schneidgutschlittens unter voller Ausnutzung des Verschiebeweges in Pfeilrichtung 12 in Richtung des Pfeiles 14 zum Kreismesser 8 und zur Anschlagplatte 9 geschoben und ist somit für einen neuen Schnitt bereit. Bei motorischem Antrieb des Schneidgutschlittens 5 und automatischer Schneidgutzustellung wird das Schneidgut 13 durch den Schneidguthalter 6 und eine mit ihm verbundene Restehalterplatte 15 in Richtung des Pfeiles 14 zur Anschlagplatte 9 hingeschoben.

Der Schneidguthalter 6 ist auf dem Schneidgutschlitten 5 querverschieblich in einer Führung 16 geführt und steht über eine ausrückbare Mutterplatte 17 mit einer Vorschubspindel 18 in Eingriff. Bei Drehung der Vorschubspindel 18 verschiebt sich die Mutterplatte 17 entsprechend der Gewindesteigung der Spindel 18 je nach Drehsinn in Richtung des Pfeiles 14 oder entgegengesetzt hierzu.

Die Vorschubspindel 18 ist drehbar auf dem Schneidgutschlitten 5 gelagert und trägt auf ihrer dem Messer 8 zugewandten Seite ein Zahnrad 19, das mit der Spindel 18 über einen Freilauf 20 (Figur 3a) in bekannter Weise gekoppelt ist.

Das Zahnrad 19 steht mit einer am Schneidgutschlitten 5 quer zur Achsrichtung der Vorschubspindel 18 angeordneten Zahnstange 23 in Eingriff, die durch Führungen 21, 22 am Schneidgutschlitten 5 verschieblich ist (Figur 3).

Bei Verschiebung der Zahnstange 23 in ihren Führungen 21 und 22 relativ zum Schneidgutschlitten 5 wahlweise in Richtung der Pfeile 11 oder 12 erfährt das Zahnrad 19 eine Drehbewegung um seine Achse, die auch die Achse der Vorschubspindel 18 bildet. Der Freilauf 20 ist derart angeordnet, daß bei Verschiebung der Zahnstange 23 in Richtung des Pfeiles 11 eine Drehung der Vorschubspindel 18 in der Weise erfolgt, daß dadurch der über seine Mutterplatte 17 mit der Vorschubspindel 18 in Eingriff stehende Schneidguthalter 6 in Richtung des Pfeiles 14 zum Messer 8 und zur Anschlagplatte 9 verschoben wird. Beim Verschieben der Zahnstange 23 in Richtung des Pfeiles 12 läuft das Zahnrad 19 frei auf seiner Achse, wobei für diese Bewegung nur eine geringe Kraft erforderlich ist, so daß diese Rückstellbewegung durch eine entsprechend angeordnete Feder 24 ausgeführt werden kann.

Der Verschiebeweg des Schneidgutes 13 in Richtung des Pfeiles 14 auf dem Schneidgutschlitten 5 ist direkt proportional zum Verschiebeweg der Zahnstange 23 in Richtung des Pfeiles 11. Aus diesem Grunde ist die Zahnstange 23 mit verstellbaren Anschlägen 25 und 26 ausgestattet, die auch eine genaue Justierung der Zahnstange 23 relativ zum Schneidgutschlitten 5 und zum Zahnrad 19 ermöglichen, wobei die Zahnstange 23 durch die Feder 24 mit dem Anschlag 26 zur Anlage an der Führung 22 kommt.

Beim Zurückziehen des Schneidgutschlittens 5 wird die Zahnstange 23 und eine an ihr vorgesehene Auflauffläche 27 um einen vorgegebenen Weg verschoben bzw. beim Zurückziehen des Schneidgutschlittens 5 ab einem bestimmten Punkt festgehalten. Damit wird sie durch eine relativ zum Schneidgutschlitten 5 genau definierte Wegstrecke verschoben. Während dieser Verschiebung wird, wie oben beschrieben, das Schneidgut 13 proportional zum Hub der Zahnstange 23 in Richtung des Pfeiles 14 zur Anschlagplatte 9 hin verschoben.

Das temporäre Festhalten der Zahnstange 23 erfolgt in Abhängigkeit von dem gewünschten Zahnstangenhub durch den im Maschinengehäuse 2 auf einer Welle 28 gelagerten, zusammen mit dem Drehknopf 4 eine Stelleinrichtung bildenden Zustellhebel 7 in einem zum vorderen Umkehrpunkt des Schneidgutschlittens 5 genau definierten Abstand. Dieser Abstand ist durch Schwenken des Zustellhebels 7 um seine Welle 28 einstellbar und korrespondiert, wie in den weiteren Figuren dargestellt und nachstehend beschrieben, mit der Einstellung des Drehknopfes 4 auf der Skala 10.

Die Figuren 4 bis 6 zeigen das Wirkprinzip der Positionszuordnung des Zustellhebels 7 zur Anschlagplatte 9. Der Zustellhebel 7 ist drehfest über seine Welle 28 im Innenraum des Maschinengehäuses 2 mit einem Hebelarm 29 verbunden, auf dem ein Mitnehmerstift 30 angeordnet ist. Der Mitnehmerstift 30 greift in eine am Umfang einer zylindrischen Kurvenscheibe 31 angeordnete, schraubenförmig verlaufende Kurvenbahn 32 ein und wird durch Verdrehung der Kurvenscheibe 31, was über den Drehknopf 4 mit Skala 10 erfolgt, unter Mitnahme des Hebelarms 29 und des Zustellhebels 7 um die Achse der Welle 28 verschwenkt. Die Kurvenscheibe 31 und der Drehknopf 4 sind über eine Welle 33 fest verbunden und drehbar am Maschinengehäuse 2 gelagert.

Die Anschlagplatte 9 ist mit einer Führungsstange 34 fest verbunden und im Maschinengehäuse 2 in Führungen 35 und 36 verschieblich gelagert. Auf der Führungsstange 34 ist ein Klemmhebel 37 in bekannter Weise durch Reibschluß festgeklemmt, der zusammen mit dem Drehknopf 4 ebenfalls eine Stelleinrichtung bildet.

Der Klemmhebel 37 dient einerseits zur Verdrehsicherung der Führungsstange 34 und trägt andererseits einen Zapfen 38, der in eine auf der Kurvenscheibe 31 stirnseitig angeordnete spiralförmige Kurvenbahn 39 eingreift, so daß der Klemmhebel 37 bei Verdrehung der Kurvenscheibe 31 in horizontaler Richtung unter axialer Mitnahme der Führungsstange 34 und damit der Anschlagplatte 9 verschoben wird.

Die gegenseitigen Hebelverhältnisse des Hebelarms 29, des Hebels 7 und der kinematisch nachgeschalteten Elemente auf dem Schneidgutschlitten 5 sowie die Steigungen der Kurvenbahnen 32 und 39 sind dabei derart ausgelegt, daß bei Drehung der Kurvenscheibe 31 durch den Drehknopf 4 eine proportionale Bewegung zwischen der Anschlagplatte 9 und dem Zustellhebel 7 erreicht wird. Die Lageänderung des Zustellhebels 7 sorgt dafür, daß beim Zurückfahren des Schneidgutschlittens 5 in Richtung des Pfeiles 12 bis zum Umkehrpunkt der Schneidguthalter 6 um die gleiche Wegstrecke in Richtung Messer 8 (Pfeil 14) verschoben wird, wie die Anschlagplatte 9 durch den Klemmhebel 37 mit Zapfen 38 über die Schneidenebene 40 des Messers 8 hinaus in Richtung des Pfeiles 14.

Die schraubenförmige Kurvenbahn 32 auf dem Zylindermantel der Kurvenscheibe 31 und die an deren Stirnseite ausgebildete, spiralförmige Kurvenbahn 39 können in Abhängigkeit vom Drehwinkel des Drehknopfes 4 konstante oder sich progressiv oder degressiv ändernde Steigungen aufweisen, wobei die Steigungen sich auch entsprechend einer Kurve höherer Ordnung ändern können und der Verlauf beider Kurvenbahnen synchron oder gegebenenfalls proportional zueinander ausgebildet ist. Es ist dadurch z. B. möglich, im Bereich kleiner Scheibendicken einen großen, und im Bereich großer Scheibendicken einen kleinen Drehwinkel pro Verschiebeweg von Zustellhebel 7 bzw. Anschlagplatte 9 zu erhalten. Der erforderliche Drehwinkel des Drehkopfes 4 wird damit für den gleichen Zustellweg größer, wenn die Vorwahl zum Schneiden dünner Scheiben in feinerer Abstufung vorgenommen werden soll.

Dieser Vorteil kann bei den bekannten automatischen Aufschnittschneidemaschinen mit Schneidgutzustelleinrichtungen nicht erzielt werden.

Aus konstruktiv bedingten Gründen kann es außerdem günstig sein, bei Aufschnittschneidemaschinen für hand- und/oder automatischen Betrieb die automatische Schneidgutzustellung in ihrem Zustellweg zu begrenzen, da eine nachgeschaltete, an sich bekannte Scheiben-Ablegeeinrichtung 50 (Figur 1) nur eine begrenzte Scheibendicke aufnehmen und ablegen kann, wobei für Handbetrieb die Ablegeeinrichtung 50 abnehmbar ist und hierdurch das Schneiden dickerer Scheiben ermöglicht wird.

Diese Forderung wird bei einer weiteren Ausführungsform der Erfindung dadurch erfüllt, daß die Wegstrecke der Schneidgutzustellung durch die zugeordnete Kurvenbahn 32 begrenzt ist, und diese reduzierte Wegstrecke den gleichen Verlauf aufweist wie der entsprechende Bereich der Kurvenbahn 39, und daß ab einer konstruktiv festgelegten Grenze die Anschlagplatte 9 entsprechend ihrer zugeordneten Kurvenbahn 39 weiterverstellt werden kann, während die Schneidgutzuführeinrichtung nicht weiter zugestellt wird.

Die Kurvenbahnen 32 und 39 können bei einer anderen Ausführungsform der Erfindung auch jeweils separat auf relativ zueinander justierbaren Körpern angeordnet sein, wobei diese Körper durch Verbindungselemente fest miteinander verbunden werden können.

## Patentansprüche

1. Aufschnittschneidemaschine (1) mit einem Kreismesser (8), einer verstellbaren Anschlagplatte (9), einem vorzugsweise motorisch angetriebenen Schneidgutschlitten (5), einer automatischen Schneidgutzustelleinrichtung (6), einer ersten Stelleinrichtung (4, 37) zur Einstellung der Anschlagplatte in Abhängigkeit von einer gewünschten Schnittstärke (Scheibendicke) und einer mit der ersten gekoppelten, zweiten Stelleinrichtung (4, 7) zur Einstellung des Schneidgutzustellweges auf dem Schneidgutschlitten in Abhängigkeit von einer gewünschten Schnittstärke (Scheibendicke), wobei die erste Stelleinrichtung (4, 37) für die Anschlagplatte (9) eine erste Kurvenbahn (39) und die zweite Stelleinrichtung (4, 7) für die Schneidgutzustellung eine mit der ersten drehfest verbundene zweite Kurvenbahn (32) umfassen,
**dadurch gekennzeichnet,**
daß die erste Kurvenbahn (39) spiralförmig an der Stirnseite einer zylindrischen Kurvenscheibe (31) und die zweite Kurvenbahn (32) schraubenförmig am Mantel der zylindrischen Kurvenscheibe (31) ausgebildet sind, die Kurvenbahnen (32, 39) eine progressive Steigung haben und bei Drehung eines Drehknopfes (4) pro Winkeleinheit einen sich ändernden Verstellweg auslösen, wobei vorzugsweise kleineren Schnittstärken entsprechenden Verstellungen größere Drehwinkel des Drehkopfes (4) als im Bereich größerer Schnittstärken zugeordnet sind.

2. Auschnittschneidemaschine nach Anspruch 1 dadurch gekennzeichnet, daß die Kurvenbahnen (32, 39) derart aufeinander abgestimmt sind, daß in Verbindung mit nachgeschalteten mechanischen Übersetzungen (29, 30; 31, 34) der Verstellweg der Schneidgutzustelleinrichtung und der Verstellweg der Anschlagplatte (29) die gleiche Größe haben.

3. Aufschnittschneidemaschine nach Anspruch 1 oder 2 dadurch gekennzeichnet, daß die Kurvenbahnen (32, 39) eine konstante Steigung haben und bei Drehung eines Drehknopfes (4) pro Winkeleinheit einen gleichbleibenden Verstellweg bewirken.

4. Aufschnittschneidemaschine nach Anspruch 1 oder 2 dadurch gekennzeichnet, daß die Kurvenbahnen (32, 39) eine degressive Steigung haben.

5. Aufschnittschneidemaschine nach Anspruch 1 oder 2 dadurch gekennzeichnet, daß die Steigungen der Kurvenbahnen (32, 39) sich entsprechend einer mathematischen Kurve höherer Ordnung, vorzugsweise über den Verlauf der gesamten Kurvenbahnen, ändern.

6. Aufschnittschneidemaschine nach einem der Ansprüche 1 bis 5, dadurch gekennzeichnet, daß ein an einem Hebelarm (29) vorgesehener Mitnehmerstift (30) in die zweite Kurvenbahn (32) eingreift, und beim Verdrehen der Kurvenscheibe (31) einen gemeinsam mit dem Hebelarm (29) auf einer Welle (28) fest angeordneten Zustellhebel verschwenkt, der seinerseits einen Auflaufpunkt für eine relativ zum Schneidgutschlitten (5) verschiebliche Zahnstange (33) bildet, und die Zahnstange (23) die Verschiebung des Schneidguthalters (6) auslöst.

7. Aufschnittschneidemaschine nach Anspruch 6, dadurch gekennzeichnet, daß die durch den Zustellhebel (7), die Welle (28), den Hebelarm (29) und den Mitnehmerstift (30) vorgegebenen Hebelverhältnissen derart ausgelegt sind, daß sie die zwangsläufigen Übersetzungen zwischen der Zahnstange (23) und einem in diese eingreifenden, eine Vorschubspindel (18) antreibenden Zahnrad (19) ergänzen und damit den Zustellweg des Schneidguthalters (6) an den Verstellweg der Anschlagplatte (9) angleichen.

8. Aufschnittschneidemaschine nach einem der voranstehenden Ansprüche, dadurch gekennzeichnet, daß die Kurvenbahnen (32, 39) jeweils separat auf zueinander justierbaren Körpern angeordnet sind, und diese Körper durch Verbindungselemente fest miteinander verbindbar sind.

9. Aufschnittschneidemaschine nach einem der voranstehenden Ansprüche, dadurch gekennzeichnet, daß der Zustellweg des Schneidguthalters (6) durch die zugeordnete zweite Kurvenbahn (32) begrenzt, daß dieser reduzierte Zustellweg den gleichen Verlauf aufweist wie der entsprechende Bereich der ersten Kurvenbahn (39), und daß ab einer konstruktiv festgelegten Grenze die Anschlagplatte (9) entsprechend der ihr zugeordneten ersten Kurvenbahn (39) weiterverstellbar ist, während der Zustellweg des Schneidguthalters (6) nicht weiter veränderbar ist.

## Claims

1. A slicing machine (1) having a circular knife (8), an adjustable stop plate (9), a preferably motor-driven product slide (5), an automatic product feed device (6), a first adjustment device (4, 37) to adjust the stop plate in dependence on a desired cutting thickness (slice thickness) and a second adjustment device (4, 7) coupled to the first to adjust the feed travel of the product to be cut on the product slide in dependence on a desired cutting thickness (slice thickness), with the first adjustment device (4, 37) for the stop plate (9) comprising a first curved path (39) and the second adjustment device (4, 7) for the product feed comprising a second curved path (32) connected in a rotationally secure manner to the first,
**characterised in that** the first curved path (39) is constructed in a spiral shape on the end side of a cylindrical cam disc (31) and the second curved path (32) is constructed helicoidally on the surface of the cylindrical cam disk (31), the curved paths (32, 39) have a progressive gradient and with the rotation of a turning knob (4) trigger a varying adjustment travel per angular unit, with preferably larger angles of rotation of the turning knob (4) being associated with adjustments corresponding to smaller cutting thicknesses than in the range of larger cutting thicknesses.

2. A slicing machine according to Claim 1,
**characterised in that** the curved paths (32, 39) are matched to one another so that in conjunction with added mechanical transmissions (29, 30; 31, 34) the adjustment travel of the product feed device and the adjustment travel of the stop plate (29) are of identical size.

3. A slicing machine according to Claim 1 or 2,
**characterised in that** the curved paths (32, 39) have a constant gradient and when a turning knob (4) is rotated bring about a constant adjustment travel per angular unit.

4. A slicing machine according to Claim 1 or 2,
**characterised in that** the curved paths (32, 39) have a degressive gradient.

5. A slicing machine according to Claim 1 or 2,
**characterised in that** the gradients of the curved paths (32, 39) change according to a mathematical higher-order curve, preferably over the course of the complete curved paths.

6. A slicing machine according to one of Claims 1 to 5,
**characterised in that** a driving pin (30) provided on a lever arm (29) engages in the second curved path (32), and when the cam disk (31) is rotated swivels a feed lever securely disposed on a shaft (28) together with the lever arm (29), which in turn forms a reversal point for a toothed rack (33) displaceable in relation to the product slide (5), and the toothed rack (23) triggers the displacement of the product retainer (6).

7. A slicing machine according to Claim 6,
**characterised in that** the lever relationships predetermined by the feed lever (7), the shaft (28), the lever arm (29) and the driving pin (30) are designed so that they supplement the forced transmission between the toothed rack (23) and a toothed wheel (19) engaging therein and driving a feed screw (18) and consequently match the feed travel of the product holder (6) to the adjustment travel of the stop plate (9).

8. A slicing machine according to one of the preceding Claims,
**characterised in that** the curved paths (32, 39) are respectively disposed separately on members which can be adjusted in relation to one another, and these members can be securely connected to one another by connecting elements.

9. A slicing machine according to one of the preceding Claims,
**characterised in that** the feed travel of the product retainer (6) is limited by the associated second curved path (32),
**in that** this reduced feed travel has the same course as the corresponding region of the first curved path (32), **and in that** from a constructively fixed limit the stop plate (9) can be further adjusted corresponding to the first curved path (39) associated therewith, whereas the feed travel of the product retainer (6) can not be further changed.

## Revendications

1. Machine (1) à découper en tranches, comprenant un couteau circulaire (8), une plaque de butée réglable (9), un chariot (5) portant le produit à découper et entraîné de préférence par moteur, un dispositif (6) de positionnement automatique du produit à découper, un premier dispositif de réglage (4, 37) pour régler la position de la plaque de butée en fonction d'une épaisseur de coupe souhaitée (épaisseur de tranche), et un deuxième dispositif de réglage (4, 7), couplé au premier et destiné à régler la course de positionnement du produit à découper sur ledit chariot en fonction d'une épaisseur de coupe souhaitée (épaisseur de tranche), ledit premier dispositif de réglage (4, 37) associé à la plaque de butée (9), comprenant une première piste de came (39), et le deuxième dispositif de réglage (4, 7), associé au positionnement du produit à découper, comprenant une deuxième piste de came (32) reliée en solidarité de rotation à la première, caractérisée en ce que la première piste de came (39) est configurée en spirale sur le côté frontal d'un disque à came cylindrique (31), et la deuxième piste de came (32) est configurée en hélice sur l'enveloppe du disque à came cylindrique (31), lesdites pistes de came (32, 39) présentant un pas progressif, et produisant, lors de la rotation d'un bouton rotatif (4), une course de réglage variable par unité d'angle, les angles de rotation du bouton rotatif (4) qui sont associés à des réglages correspondant à des épaisseurs de coupe plus petites étant de préférence plus grands que pour des épaisseurs de coupe plus grandes.

2. Machine à découper en tranches selon la revendication 1, caractérisée en ce que les pistes de came (32, 39) sont mutuellement accordées de telle sorte que, conjointement avec des transmissions mécaniques (29, 30 ; 31, 34) intercalées à la suite, la course de réglage du dispositif de positionnement du produit à découper et la course de réglage de la plaque de butée (9) ont la même valeur.

3. Machine à découper en tranches selon la revendication 1 ou 2, caractérisée en ce que les pistes de came (32, 39) présentent un pas constant et elles produisent, lors de la rotation d'un bouton rotatif (4), une course de réglage constante par unité d'angle.

4. Machine à découper en tranches selon la revendication 1 ou 2, caractérisée en ce que les pistes de came (32, 39) présentent un pas dégressif.

5. Machine à découper en tranches selon la revendication 1 ou 2, caractérisée en ce que les pas des pistes de came (32, 39) varient selon une courbe mathématique d'ordre supérieur, de préférence sur l'ensemble du développement des pistes de came.

6. Machine à découper en tranches selon l'une quelconque des revendications 1 à 5, caractérisée en ce qu'un doigt entraîneur (30), prévu sur un bras de levier (29), s'engage dans la deuxième piste de came (32) et, lors de la rotation du disque à came (31), fait pivoter un levier de positionnement (7) disposé fixement sur un arbre (28) conjointement avec le bras de levier (29), ledit levier de positionnement (7) constituant lui-même un point d'attaque pour une crémaillère (23) coulissante par rapport au chariot (5) portant le produit à découper, et ladite crémaillère (23) déclenchant le déplacement du dispositif de maintien (6) du produit à découper.

7. Machine à découper en tranches selon la revendication 6, caractérisée en ce que les rapports de levier prédéfinis par le levier de positionnement (7), l'arbre (28), le bras de levier (29) et le doigt entraîneur (30) sont conçus de telle sorte qu'ils complètent les démultiplications forcées entre la crémaillère (23) et un roue dentée (19) en prise avec cette dernière et entraînant une vis d'avancement (18), et ajustent ainsi la course de positionnement du dispositif de maintien (6) du produit à découper à la course de réglage de la plaque de butée (9).

8. Machine à découper en tranches selon l'une quelconque des revendications précédentes, caractérisée en ce que les pistes de came (32, 39) sont respectivement disposées séparément sur des corps ajustables l'un par rapport à l'autre, et ces corps peuvent être fixement assemblés entre eux par des éléments de liaison.

9. Machine à découper en tranches selon l'une quelconque des revendications précédentes, caractérisée en ce que la course de positionnement du dispositif de maintien (6) du produit à découper est limitée par la deuxième piste de came (32), qui lui est associée, en ce que cette course de positionnement réduite présente la même allure que la région correspondante de la première piste de came (39), et en ce qu'à partir d'une limite fixée par construction, la plaque de butée (9) peut continuer à être réglée conformément à la première piste de came (39), qui lui est associée, tandis que la course de positionnement du dispositif de maintien (6) du produit à découper ne peut plus être modifiée.
